# EUROPÄISCHE PATENTSCHRIFT

(11) **EP 1 309 822 B1**
(45) Veröffentlichungstag und Bekanntmachung des Hinweises auf die Patenterteilung: **01.06.2005**
(21) Anmeldenummer: 01971911.1
(22) Anmeldetag: 14.08.2001
(51) Int. Cl.: F23N 5/12

(54) **REGELUNGSVERFAHREN FÜR GASBRENNER**
CONTROL METHOD FOR GAS BURNERS
PROCEDE DE REGULATION POUR BRULEURS A GAZ

(30) Priorität: 16.08.2000 DE 10040358
(43) Veröffentlichungstag der Anmeldung: 14.05.2003
(73) Patentinhaber: HONEYWELL B.V., 1101 EA Amsterdam Z.O. (NL)
(72) Erfinder: VROLIJK, Enno, J., NL-751DX Dalen (NL); VEGTER, Derk, NL- Nieuw Amsterdam (NL)
(74) Vertreter: Böckelen, Rainer
(86) Internationale Anmeldenummer: PCT/EP2001/009379
(87) Internationale Veröffentlichungsnummer: WO 2002/014744

(56) Entgegenhaltungen:
- EP-A- 0 962 703

## Beschreibung

Die Erfindung betrifft eine Regelungsverfahren für Gasbrenner gemäß dem Oberbegriff des Anspruchs 1.

Regelungsverfahren für Gasbrenner dienen der Bereitstellung eines Gas/Luft-Gemisches, also dem Zuführen eines Gasstroms und eines Verbrennungsluftstroms zu einem Brenner.

Um innerhalb des Gasbrenners für eine optimale und vollständige Verbrennung des Brennstoffs, nämlich des Gases, zu sorgen, muß der Gasbrenner mit einem entsprechend abgestimmten Gas/Luft-Gemisch versorgt werden. Das Verhältnis zwischen dem Gasstrom und dem Verbrennungsluftstrom bzw. dem Gasdruck und dem Verbrennungsluftdruck bezeichnet man als Übersetzungsverhältnis.

Da jedoch die Qualität des von der Gasversorgung bereitgestellten Gases - die Qualität von Gas wird durch einen sogenannten Wobbe-Index definiert - schwankt, muß zur Gewährleistung einer optimalen und vollständigen Verbrennung das Gas/Luft-Gemisch in Abhängigkeit von der Qualität des Gases entsprechend variiert werden.

Um die Qualität des bereitgestellten Gases berücksichtigen zu können, sind aus dem Stand der Technik Regelungsverfahren bekannt, bei denen ein Ionisationssignal eines Sensors, insbesondere einer in die Brennerflamme des Gasbrenners ragenden Meßelektrode, zur Anpassung des Gas/Luft-Gemisches an unterschiedliche Gasqualitäten verwendet wird. Diesbezüglich kann auf die DE-A-44 33 425, DE 39 37 290 A1 sowie DE 195 39 568 Clverwiesen werden.

Bei den bekannten, ein Ionisationssignal verwendenden Regelungsverfahren für Gasbrenner wird das Ionisationssignal über den gesamten Arbeitsbereich des Brenners zur Anpassung des Gas/Luft-Gemisches an unterschiedliche Gasquälitäten verwendet. Bei geringen Betriebslasten des Brenners ist das Ionisationssignal jedoch stark von Außeneinflüssen abhängig und liefert demzufolge keine verläßliche Auskunft über die tatsächlich im Brenner herrschenden Verbrennungsverhältnisse. Die Regelungsverfahren nach dem Stand der Technik führen demzufolge zu einer instabilen und damit unzureichenden Regelung.

In der Druckschrift EP 0 962 703 A2 ist ein Regelungsverfahren für Gasbrenner offenbart. Bei diesem Regelungsverfahren wird in einem Bereich in der Nähe des Brenner-Vollastbetriebs ein Ionisationssignal eines Sensors zur Einstellung eines Übersetzungsverhältnisses verwendet. Außerhalb des Bereichs des Brenner Volllast-Betriebs wird das Gas/Luft-Gemisch in Abhängigkeit dieses Übersetzungsverhältnisses geregelt.

Hiervon ausgehend liegt der vorliegenden Erfindung das Problem zugrunde, ein verbessertes Regelungsverfahren für Gasbrenner bereitzustellen. Erfindungsgemäß wird das Problem durch ein Regelungsverfahren mit den Merkmalen des Patentanspruchs 1 gelöst.

Bevorzugte Weiterbildungen der Erfindung ergeben sich aus der Beschreibung.

Bei dem Regelungsverfahren für Gasbrenner geht es um die Bereitstellung eines Gas/Luft-Gemisches für einen Brenner. Hierzu wird dem Brenner ein Gasstrom und ein Verbrennungsluftstrom zugeführt. Das Verhältnis zwischen Gasstrom und Verbrennungsluftstrom bzw. das Verhältnis zwischen Gasdruck und Verbrennungstuftdruck bezeichnet man als Übersetzungsverhältnis.

Mit Hilfe eines ein Ionisationssignal erzeugenden Sensors wird der Verbrennungsprozeß im Brenner überwacht. Aus dem Ionisationssignal können Informationen über den Verbrennungsprozeß und somit über die vorhandene Gasqualität gewonnen werden.

Erfindungsgemäß wird das Ionisationssignal ausschließlich dann zur Einstellung des Übersetzungsverhältnisses in Abhängigkeit der Gasqualität verwendet, wenn die Brennerflamme den das Ionisationssignal erzeugenden Sensor vollständig überstreicht. Diesem erfindungsgemäßen Merkmal liegt der Gedanke zugrunde, daß nur während dieses Arbeitszustands bzw. Betriebszustands des Brenners das Ionisationssignal eine zuverlässige Aussage über den Verbrennungsprozeß liefert.

Außerhalb des obengenannten Bereichs, also wenn die Brennerflamme den das Ionisationssignal erzeugenden Sensor nicht vollständig überstreicht, wird das Gas/Luft-Gemisch in Abhängigkeit des zuvor bestimmten Übersetzungsverhältnisses geregelt.

Die Bedingung, ob die Brennerflamme den das Ionisationssignal erzeugenden Sensor vollständig überstreicht oder nicht, kann z.B. mit einer zusätzlichen optischen Flammenüberwachungs-Einrichtung überprüft werden.

## Patentansprüche

1. Regelungsverfahren für Gasbrenner zur Bereitstellung eines Gas/Luftgemisches, nämlich zum Zuführen eines Gasstroms und eines Verbrennungsluftstroms zu einem Brenner, wobei ein Ionisationssignal eines Sensors verwendet wird, um das Gas/Luft-Gemisch an unterschiedliche Gasqualitäten anzupassen,
***dadurch gekennzeichnet, dass***
das Ionisationssignal ausschließlich dann zur Einstellung eines Übersetzungsverhältnisses verwendet wird, wenn die Brennerflamme den das Ionisationssignal erzeugenden Sensor vollständig überstreicht,
außerhalb dieses Bereichs, also wenn die Brennerflamme den das Ionisationssignal erzeugenden Sensor nicht vollständig überstreicht, das Gas/Luft-Gemisch in Abhängigkeit des zuvor bestimmten Übersetzungsverhältnisses geregelt wird.

## Claims

1. Regulation method for gas burners for providing a gas/air mixture, specifically for supplying a gas flow and a combustion air flow to a burner, wherein an ionization signal of a sensor is used to adapt the gas/air mixture to different gas qualities,
***characterized in that***
the ionization signal is used for setting a transmission ratio only when the sensor generating the ionization signal is completely swept by the burner flame,
outside this range, i.e. when the sensor generating the ionization signal is not completely swept by the burner flame, the gas/air mixture is regulated as a function of the previously determined transmission ratio.

## Revendications

1. Procédé de régulation pour brûleurs à gaz pour fournir un mélange gaz/air, c'est-à-dire pour amener un courant de gaz et un courant d'air de combustion dans un brûleur, selon lequel on utilise un signal d'ionisation d'un capteur pour adapter le mélange gaz/air à des qualités de gaz différentes,
**caractérisé en ce que** le signal d'ionisation est utilisé pour régler un rapport de transformation exclusivement quand la flamme du brûleur balaie complètement le capteur qui génère le signal d'ionisation,
et en dehors de cette plage, c'est-à-dire quand la flamme du brûleur ne balaie pas complètement le capteur qui génère le signal d'ionisation, le mélange gaz/air est réglé en fonction du rapport de transformation défini au préalable.
